# EUROPÄISCHE PATENTSCHRIFT

(11) **EP 0 255 530 B1**
(45) Veröffentlichungstag und Bekanntmachung des Hinweises auf die Patenterteilung: **16.10.1991**
(21) Anmeldenummer: 87900774.8
(22) Anmeldetag: 20.01.1987
(51) Int. Cl.: E05F 15/04

(54) **PNEUMATISCHER ODER HYDRAULISCHER ANTRIEB ZUM ÖFFNEN UND SCHLIE EN VON TÜREN**
PNEUMATIC OR HYDRAULIC DRIVE FOR OPENING AND CLOSING DOORS
DISPOSITIF D'ENTRAINEMENT PNEUMATIQUE OU HYDRAULIQUE POUR L'OUVERTURE ET LA FERMETURE DES PORTES

(30) Priorität: 20.01.1986 AT 125/86
(43) Veröffentlichungstag der Anmeldung: 10.02.1988
(73) Patentinhaber: IFE Industrie-Einrichtungen Fertigungs-Aktiengesellschaft, A-3340 Waidhofen a.d. Ybbs (AT)
(72) Erfinder: FINK, Martin, A-3340 Waidhofen a.d. Ybbs (AT)
(74) Vertreter: Barger, Erich, Dipl.-Ing.
(86) Internationale Anmeldenummer: AT8700002
(87) Internationale Veröffentlichungsnummer: WO8704483

(56) Entgegenhaltungen:
- EP-A- 0 058 323
- DE-A- 3 112 646
- DE-B- 2 805 639
- FR-A- 2 278 892
- GB-A- 2 073 815

## Beschreibung

Die Erfindung betrifft einen pneumatischen oder hydraulischen Antrieb zum Öffnen und Schließen von Türen, bei welchem die Linearbewegung eines von einem Druckmittel angetriebenen, doppelt wirkenden Kolbens über eine Kolbenstange und ein Schraubgetriebe in eine Drehbewegung einer Spindel umgesetzt wird, wobei ein ortsfest gelagerter,mit einem handbetätigbaren Bowdenzug verbundenen Sperrhebel vorgesehen ist, welcher in seiner Sperrstellung die Geschlossenstellung der Tür sichert und der mittels eines vom Druckmittel unabhängig vom Antriebszylinder beaufschlagten Arbeitszylinders entgegen der Kraft einer Feder in seiner Offenstellung gehalten ist und bei Druckabfall im Antriebszylinder in seine Sperrstellung zurückkehrt.

Bei dem durch die DE-B 28 05 639 bekanntgewordenen Drehantrieb dieser Art untergreift der ortsfest gelagerte Sperrhebel eine mit der Drehsäule fest verbundene Scheibe, um das Türblatt auch bei Druckverlust im Arbeitsmedium in seiner Lage zu sichern.

Die DE-A-31 12 646 offenbart einen Türantrieb, bei dem diese Sicherung innerhalb des Arbeitszylinders im unmittelbaren Zusammenwirken mit dem Kolben vorgesehen ist. Diese Bauarten setzen eine heb- und senkbare Tragsäule voraus.

Die Erfindung bezweckt eine Einrichtung zu schaffen, welche bei Türantrieben, bei denen die Tragsäule keine Heb- und Senkbewegung ausführt, die Öffnungsbewegung der Türe bei Druckabfall sperrt.

Erfindungsgemäß wird dies dadurch erreicht, daß der Sperrhebel unter der Wirkung einer weiteren Feder in Geschlossenstellung der Tür an einem mit der Kolbenstange unmittelbar verbundenen aus dem Antriebszylinder nach außen geführten Teil, dessen Bewegung von der Axialbewegung des Kolbens abgeleitet ist, angreift und den Kolben in seiner Geschlossen-Endlage sichert.

Eine besonders vorteilhafte Ausgestaltung ergibt sich, wenn der Bowdenzug von einem Handhebel ausgeht, mit dem ein Dreiweghahn in der Druckleitung des Druckmittels betätigbar ist, der in der einen Endstellung des Handhebels die Druckmittelleitung mit dem Rückfluß verbindet. Dadurch ist eine Notbetätigungseinrichtung geschaffen.

In der Zeichnung ist der Gegenstand der Erfindung in einer beispielsweisen Ausführungsform dargestellt.

Es zeigen Fig. 1 eine Ansicht eines erfindungsgemäßen Türantriebes im Aufriß, die Fig. 2 und 3 einen Querschnitt, wobei in Fig. 2 der Sperrhebel in seiner wirksamen und in Fig. 3 in seiner unwirksamen Stellung dargestellt ist, und Fig. 4 eine Regelschaltung.

In einer Konsole 1 ist eine Welle 2 gelagert, die mittels eines Schraubgetriebes 3 verdreht werden kann. Unterhalb des Schraubgetriebes ist ein Arbeitszylinder 4 mit einem doppeltwirkenden Kolben 5 samt Zu- und Abflüssen für das Druckmedium vorgesehen. Die Kolbenstange 6 ist mit einem Rollenpaar 7 versehen, das in Schiltzen 8 des Schraubgetriebes 3 geführt ist. Dadurch wird eine Achsialbewegung des Doppelkolbens 5 in eine Drehbewegung der Welle 2 umgewandelt, die das Räderpaar 7 mittels Achsialschlitzen umfaßt.

Ist das Ende der Schlitze 8 gegenüber der Drehachse geneigt ausgebildet, sodaß keine Selbsthemmung besteht, so besteht die Gefahr, daß bei Druckverlust der Doppelkoben 5 nicht mehr in seiner oberen Lage gesichert ist und zumindest bei Belastung der Tür einer Drehbewegung der welle 2 keinen Widerstand entgegensetzen kann. Um dies zu verindern, ist an einer Konsole 9 ein winkelförmiger Sperrhel 10 schwenkbar gelagert, der in seiner nicht dargestellten Sperrstellung eine Rolle 11 untergreift, die gleichachsig mit dem Rollenpaar 7 an der Kolbenstange 6 gelagert ist. Am Sperrhebel 10 ist eine Kolbenstange 12 eines Kolbens 13 angelenkt, der in einem Arbeitszylinder 14 gleitet und einseitig mit dem gleichen Druckmittel wie der Doppelkolben 5 beaufschlagt ist. Zwischen der einen Stirnseite des Arbeitszylinders 14 und dem Kolben 13 ist eine Druckfeder 15 eingesetzt. Der Arbeitszylinder 14 ist an einer Konsole 16 schwenkbar gelagert. Der Sperrhebel 10 ist mittels einer Welle mit einem Hebel 10a fest verbunden, an den ein Bowdenzug 17 angreift, welcher eine Verschwenkung des Sperrhebels 10 aus seiner Sperrlage heraus entgegen der Kraft einer Drehfeder 18 von Hand aus ermöglicht.

Die gesamte Einrichtung ist mittels eines Topfes 19 abgedeckt.

Gemäß Fig. 4 ist der Arbeitszylinder 4 mittels der Leitungen 20, 21 mit einem Steuerventil 22 verbunden, das einerseits an einer Druckquelle 23 angeschlossen ist. Eine weitere Leitung 24 führt in das Druckmittelreservoir zurück. Von der Druckleitung fürht eine Zweigleitung 25 zum Arbeitszylinder 14. Weiters ist in der Druckleitung ein Ventil 26 geschaltet, das mittels eines Handhebels 27 betätigt werden kann. Es verbindet wahlweise die Druckquelle 23 mit dem Ventil 22 oder die Druckleitung mit dem Rückfluß. Am Handhebel 27 ist das eine Ende 28 des Bowdenzuges 17 befestigt.

Mittels des Ventils 22 kann der Arbeitszylinder 4 auf Öffnen oder Schließen gestellt werden. In der Geschlossenstellung befindet sich der doppeltwirkende Kolben 5 in seiner oberen Endlage und wird durch das Druckmittel in dieser Stellung gehalten. Stets ist der Arbeitszylinder 14 an der Druckleitung angeschlossen, sodaß sich der Kolben 13 in seiner die Feder 15 komprimierenden Endlage befindet, in der er den Sperrhebel 10 aus seiner Sperrlage hält. Der Handhebel 27, der mit dem Bowdenzug 17 und dem Ventil 26 eine Noteinrichtung darstellt, befindet sich in jener Lage, bei der das Ventil 26 die Druckquelle 23 mit dem Ventil 22 verbindet. Entsteht an irgendeiner Stelle der Leitungen, die unter Druck stehen, ein Leck und sinkt daher der Druck, so wird zunächst unter dem Einfluß der Feder 15 der Kolben 13 in den Arbeitszylinder 4 hineingepreßt, wodurch zunächst die Leckmenge ausgeglichen wird. Hierbei wurde von der Kolbenstange 12 der Sperrhebel 10 in dessen Sperrstellung gebracht, in der er die Rolle 11 untergreift (Fig. 2). Bei weiterem Entweichen von Druckmittel wird der Arbeitskolben 4 drucklos. Dennoch kann die Tür weder von selbst noch unter Belastung geöffnet werden. Eine Öffnung der Tür ist jedoch vorübergehend möglich, wenn mittels des Handhebels 27 der Bowdenzug 17 betätigt wird. Bei Freigabe des Hebels 27 kehrt der Sperrhebel 10 in seine Sperrstellung zurück.

Soll die Tür mittels der Noteinrichtung geöffnet werden, so wird der Handhebel 27 betätigt, wodurch durch das Ventil 26 dei Druckleitung mit der Rückleitung 24 verbunden und gleichzeitig der Bowdenzug betätigt wird, sodaß der Sperrhebel 10 in seiner Offenstellung gehalten wird, obwohl nicht nur der Arbeitszylinder 4 sondern auch der Arbeitszylinder 14 drucklos werden.

Es ist gleichgültig, von welchem Abschnitt der Druckleitung 20 die Zweigleitung 25 ausgeht.

## Patentansprüche

1. Pneumatischer oder hydraulischer Antrieb zum Öffnen und Schließen von Türen, bei welchem die Linearbewegung eines von einem Druckmittel angetriebenen, doppelt wirkenden Kolbens (5) über eine Kolbenstange (6) und ein Schraubgetriebe (7, 8) in eine Drehbewegung einer Spindel (2) umgesetzt wird, wobei ein ortsfest gelagerter, mit einem handbetätigbaren Bowdenzug (17) verbundenen Sperrhebel (10) vorgesehen ist, welcher in seiner Sperrstellung die Geschlossenstellung der Tür sichert und der mittels eines vom Druckmittel unabhängig vom Antriebszylinder beaufschlagten Arbeitszylinders (14) entgegen der Kraft einer Feder (15) in seiner Offenstellung gehalten ist und bei Druckabfall im Antriebszylinder in seine Sperrstellung zurückkehrt, dadurch gekennzeichnet, daß der Sperrhebel(10) unter der Wirkung einer weiteren Feder (18) in Geschlossenstellung der Tür an einem mit der Kolbenstange (6) unmittelbar verbundenen, aus dem Antriebszylinder (4) nach außen geführten Teil (11), dessen Bewegung von der Axialbewegung des Kolbens (5) abgeleitet ist, angreift und den Kolben in seiner Geschlossen-Endlage sichert.

## Revendications

1. Dispositif d'entrainement pneumatique ou hydraulique pour l'ouverture et la fermeture de portes, dans le cas duquel le mouvement linéaire d'un piston (5) à double action, entrainé par un fluide sous pression, est converti, par l'intermédiaire d'une tige de piston (6) et d'un mécanisme à vis (7, 8), en un mouvement de rotation d'un arbre (2), dispositif dans lequel est prévu un levier de verrouillage (10) qui est monté en position fixe, qui est relié avec un câble coulissant sous gaine type Bowden (17) manoeuvrable à la main, qui, dans sa position de verrouillage, assure la position de fermeture de la porte, qui est maintenu dans sa position de non-verrouillage, à l'encontre de la force d'un ressort (15), au moyen d'un vérin (14) contraint par le fluide sous pression indépendamment du vérin d'entrainement et qui, en cas de chute de pression dans le vérin d'entrainement, revient dans sa position de verrouillage, dispositif caractérisé par le fait que, sous l'action d'un autre ressort (18), le levier de verrouillage (10), en position de fermeture de la porte, agit sur une pièce (11) qui est directement reliée à la tige de piston (6), qui est guidée vers l'extérieur depuis le cylindre d'entrainement (4) et dont le mouvement dérive du mouvement axial du piston (5), et assure le piston dans sa position extrême de fermeture de la porte.

## Claims

1. A pneumatic or hydraulic drive for opening and closing doors, in which the linear movement of a double-acting piston (5) driven by a pressure medium is converted to a rotary movement of a spindle (2) via a piston rod (6) and a screw gear (7, 8), a locking lever (10) being provided, which is mounted at a fixed point, is connected to a manually actuatable Bowden cable (17), and, in its locking position, secures the closed position of the door and is held in its open position against the force of a spring (15) by means of a working cylinder (14) subjected to the action of pressure medium independently of the drive cylinder and, in the event of a pressure drop in the drive cylinder, returns to its locking position, characterised in that the locking lever (10) acts, under the action of another spring (18), in the closed position of the door, on a part (11) which is directly connected to the piston rod (6) and which is led out from the drive cylinder (4) and the movement of which is derived from the axial movement of the piston (5) and secures the piston in its closed end position.
